# FASCICULE DE BREVET EUROPEEN

(11) **EP 0 232 527 B1**
(45) Date de publication et mention de la délivrance du brevet: **13.09.1989**
(21) Numéro de dépôt: 86117624.6
(22) Date de dépôt: 18.12.1986
(51) Int. Cl.: F28F 19/00

(54) **Dispositif de contrôle de débit dans un tube d'échangeur de chaleur**
Vorrichtung zur Volumenstromkontrolle einer Wärmeaustauscherröhre
Device for flow-control in a heat-exchanger tube

(30) Priorité: 23.12.1985 FR 8519042
(43) Date de publication de la demande: 19.08.1987
(73) Titulaire: STEIN INDUSTRIE Société Anonyme dite:, F-78140 Vélizy Villacoublay (FR)
(72) Inventeur: Andro, Jean, F-78170 La Celle Saint Cloud (FR); Marjollet, Jacques, F-75010 Paris (FR); Carpentier, Francois, F-92140 Clamart (FR)
(74) Mandataire: Weinmiller, Jürgen

(56) Documents cités:
- EP-A- 0 028 809
- FR-A- 2 431 650
- GB-A- 663 956
- GB-A- 1 507 833
- GB-A- 2 034 618
- GB-A- 2 082 308
- US-A- 3 977 068
- US-A- 3 983 903

## Description

La présente invention concerne un dispositif de contrôle de débit dans un tube d'échangeur de chaleur parcouru par une vapeur, comprenant un insert fixé dans une zone de l'extrémité du tube d'échangeur ou de l'orifice de la plaque tubulaire correspondante à ce tube, et un disque à orifice calibré, en métal résistant à l'érosion-corrosion, fixé à l'intérieur de l'insert, celui-ci comprenant un élément tubulaire en amont du disque à orifice calibré, et un élément tubulaire en aval de ce disque sur une longueur importante.

De tels dispositifs servent notamment à contrôler la répartition du débit entre les tubes d'un faisceau tubulaire d'échange de chaleur, lorsque l'on désire faire passer dans certains des tubes un débit moindre que dans d'autres tubes, la quantité de chaleur transférée à travers les premiers tubes devant être moindre qu'à travers les autres en fonction du débit ou de la température du fluide passant au contact de la surface externe des tubes. Ce cas se présente en particulier dans les échangeurs de chaleur dans lesquels de la vapeur d'eau de chauffage sous pression élevée circule dans un faisceau tubulaire en plusieurs passes successives, en échange de chaleur avec un fluide d'abord relativement froid, puis partiellement réchauffé.

Le métal de l'insert doit présenter des caractéristiques spécifiques permettant un dudgeonnage aisé dans le tube du faisceau ou dans le trou de la plaque tubulaire correspondant à ce tube, et posséder un coefficient de dilatation voisin de celui du tube d'échange afin d'éviter un dédudgeonnage sous l'effet des cyclages de température. Il doit aussi présenter une bonne résistance à l'érosion-corrosion par la vapeur humide à la sortie de l'orifice calibrée en raison des turbulences dûes aux fortes vitesses atteintes dans l'orifice. Seuls des alliages très coûteux possèdent l'ensemble de ces propriétés.

Il est décrit dans le fascicule de la demande de brevet GB-A 2 082 308 un dispositif de contrôle de débit de ce genre, dans lequel l'orifice est percé dans un bloc de diamètre externe égal au diamètre externe du tube d'échangeur, ce bloc venant en butée sur la face d'extrémité du tube, celui-ci étant muni d'une gorge circonférentielle près de sa face d'extrémité, et le bloc étant muni d'une jupe s'étendant au-delà de la partie d'extrémité du tube et dont le rebord libre est recourbé dans la gorge circonférentielle, de façon à bloquer le dispositif sur le tube. Un tel dispositif vient nécessairement former une saillie prononcée sur l'extrémité du tube au-delà de la plaque tubulaire, ce qui le rend susceptible à la longue à une désolidarisation du tube sous l'effet de vibrations et à une érosion-corrosion par la vapeur pénétrant dans le faisceau tubulaire dont fait partie le tube.

La présente invention a pour but de procurer un dispositif de contrôle de débit qu'il soit facile de fixer dans le tube d'échange de chaleur ou le trou de la plaque tubulaire correspondant, mais qui présente aussi une excellente résistance à l'érosion-corrosion.

L'insert du dispositif selon l'invention est caractérisé en ce qu'il est dudgeonné dans la zone de l'extrémité du tube d'échangeur ou de l'orifice de la plaque tubulaire, en ce que son élément tubulaire amont est en un métal à faible limite élastique mais à taux d'allongement élastique élevé, et en ce que son élément tubulaire aval est en un métal résistant à l'érosion-corrosion, de longueur au moins égale à 10 fois son diamètre interne, et se terminant par un biseau d'arête vive externe et d'angle inférieur à 15_{°}.

Le dispositif de l'invention répond en outre de préférence à au moins l'une des caractéristiques suivantes:
- Les éléments amont et aval de l'insert et le pourtour externe du disque à orifice calibré sont réunis par au moins un cordon de soudure.
- L'élément tubulaire amont est soudé par son bord extrême sur le pourtour interne du tube de l'échangeur, ou du trou de la plaque tubulaire, en amont de sa zone dudgeonnée.
- L'élément tubulaire amont est soudé par son bord amont extrême sur la soudure entre tube et plaque tubulaire sur la face amont de cette dernière.
- Le disque à orifice calibré est fixé par sertissage dans les éléments tubulaires amont et aval de l'insert.

Il est décrit ci-après, à titre d'exemples et en référence aux figures du dessin annexé, des dispositifs de contrôle de débit dans les tubes d'un faisceau tubulaire de vapeur de chauffage pour séparateur-surchauffeur de vapeur humide selon l'invention.
La figure 1 représente en coupe axiale un dispositif dans lequel les éléments tubulaires amont et aval de l'insert et le disque à orifice calibré sont réunis par un cordon de soudure unique.
La figure 2 représente en coupe axiale un dispositif analogue à celui de la figure 1, mais dans lequel l'extrémité amont de l'insert est fixée dans le tube par un cordon de soudure.
La figure 3 représente en coupe axiale un dispositif analogue à celui de la figure 1, mais dans lequel l'insert est fixé par dudgeonnage dans un trou de la plaque tubulaire.
La figure 4 représente en coupe axiale un dispositif analogue à celui de la figure 1, mais dans lequel l'extrémité amont de l'insert est soudée sur le cordon de soudure entre tube et plaque tubulaire sur la face amont de celle-ci. La figure 5 représente à échelle agrandie le détail V de la figure 1.
La figure 6 représente à échelle agrandie une variante de détail V de la figure 1, dans laquelle les éléments tubulaires amont et aval de l'insert sont réunis par deux cordons de soudure distincts au disque à orifice calibré.
La figure 7 représente à échelle agrandie une variante de détail V de la figure 1, dans laquelle les éléments tubulaires amont et aval de l'insert sont réunis par sertissage au disque à orifice calibré.

Dans le dispositif de la figure 1, l'extrémité du tube d'échange de chaleur 2 est fixée dans un orifice de la plaque tubulaire 1 et soudée en 3 par son bord extrême sur celle-ci. Le dispositif de contrôle de débit 4 se compose d'une partie amont 5 et d'une partie aval 6, soudées l'une à l'autre et au disque 7, percé d'un alésage calibré 8. L'élément amont est en acier à faible limite élastique, mais à fort coefficient d'allongement élastique, par exemple en un acier au carbone de la nuance Tu 42.

Il est dudgeonné dans sa zone 9 dans l'extrémité du tube d'échange de façon à assurer l'étanchéité entre ce dispositif et le tube. Son extrémité 10 est rabattue sur l'extrémité de ce tube.

L'élément aval du dispositif est en un acier résistant à l'érosion-corrosion par la vapeur d'eau, par exemple en l'un des aciers connus sous les désignations Z2 CN 18-10 ou Z2 CT 18.

Son épaisseur est légèrement inférieure à celle de l'élément amont. Sa longueur est supérieure à au moins 10 fois son diamètre interne, afin qu'il ne puisse apparaître de phénomènes d'érosion-corrosion dus à l'écoulement de la vapeur d'eau à la sortie de l'orifice du disque sur la paroi interne du tube, du fait de la perte de charge de la vapeur d'eau au passage à travers l'orifice calibré, et elle se termine par un biseau 12 d'arête vive externe et d'angle inférieure à 15_{°}, assurant un écoulement laminaire au contact de la paroi du tube.

Le disque 7 à orifice calibré 8 est également en un acier résistant à l'érosion-corrosion par la vapeur d'eau, par exemple l'acier Z2 CN 18-10. Les éléments amont et aval et le disque à orifice calibré sont soudés ensemble par un cordon de soudure 11, cette soudure apparaissant à échelle agrandie sur la figure 5, où l'on voit que les extrémités des éléments amont et aval viennent en butée sur un bourrelet circonférentiel du disque 7.

La figure 2 représente un dispositif analogue à celui de la figure 1, mais dans lequel le bord extrême de son élément amont est fixé sur le pourtour interne du tube par un cordon de soudure 13, de façon à éviter un glissement du dispositif à l'intérieur du tube au cas où la fixation par dudgeonnage dans la zone 9 viendrait à céder.

La figure 3 représente un dispositif analogue à celui de la figure 1, mais dans lequel le tube 14 ne pénètre pas dans la plaque tubulaire 1, sur la face aval de laquelle il est soudé par un cordon de soudure 15. C'est alors le dispositif de contrôle de débit lui-même qui est dudgeonné dans sa zone 9 dans la plaque tubulaire, et soudé à celleci sur son bord extrême par le cordon de soudure 13.

La figure 4 représente un dispositif analogue à celui de la figure 1, mais dans lequel l'insert est soudé par son bord amont sur le cordon de soudure réunissant le bord du tube à la plaque tubulaire, en formant ainsi un cordon de soudure commun 13A. On dispose ainsi d'une accessibilité bien meilleure pour le soudage du bord de l'insert, ce qui facilite l'exécution et le contrôle de cette soudure.

La vue à échelle agrandie de la figure 6 représente une variante de la fixation mutuelle des éléments amont 5 et aval 6 et du dispositif 7 à orifice calibré par un cordon de soudure 11 A de l'élément amont sur le disque 7, et un cordon de soudure 11 A de l'élément aval sur ce même disque.

La figure 7 représente une variante de la fixation mutuelle entre les éléments amont et aval et le disque à orifice calibré, dans lequel les extrémités des deux éléments sont serties respectivement en 16 et en 17 sur le disque 7.

## Revendications

1. Dispositif de contrôle de débit dans un tube (2) d'échangeur de chaleur parcouru par une vapeur, comprenant un insert (4) fixé dans une zone (9) de l'extrémité du tube d'échangeur ou de l'orifice de la plaque tubulaire (1) correspondant à ce tube, et un disque (7) à orifice calibré (8), en métal résistant à l'érosion-corrosion, fixé à l'intérieur de l'insert (4), celui-ci comprenant un élément tubulaire en amont (5) du disque à orifice calibré et un élément tubulaire en aval (6) de ce disque sur une longueur importante, caractérisé en ce que l'insert (4) est dudgeonné dans ladite zone (9), en ce que son élément tubulaire amont (5) est en un métal à faible limite élastique mais à taux d'allongement élastique élevé, et en ce que son élément tubulaire aval (6) est en un métal résistant à l'érrosion-corrosion, de longueur au moins égale à 10 fois son diamètre interne, et se terminant par un biseau (12) d'arête vive externe et d'angle inférieur à 15_{°}.

2. Dispositif selon la revendication 1, caractérisé en ce que les éléments tubulaires amont (5) et aval (6) de l'insert (4) et le pourtour externe du disque (7) à orifice calibré (8) sont réunis par au moins un cordon de soudure (11).

3. Dispositif selon les revendications 1 ou 2, caractérisé en ce que l'élément tubulaire amont (5) est soudé (13, figura 2) par son bord amont extrême sur le pourtour interne du tube (2) de l'échangeur, ou du trou de la plaque tubulaire (1 ), en amont de sa zone dudgeonnée (9).

4. Dispositif selon les revendications 1 ou 2, caractérisé en ce que l'élément tubulaire amont (5) est soudé (13A, figure 4) par son bord amont extrême sur la soudure entre tube (2) et plaque tubulaire (1) sur la face amont de cette dernière.

5. Dispositif selon la revendication 1, caractérisé en ce que le disque (7) à orifice calibré est fixé par sertissage (16, 17 figure 7) dans les éléments tubulaires amont (5) et aval (6) de l'insert (4).

## Patentansprüche

1. Vorrichtung zur Einstellung der Durchflußrate in einem von Dampf durchströmten Wärmetauscherrohr (2), mit einem in einer Endzone (9) des Wärmetauscherrohres oder der diesem Rohr zuordneten Öffnung des Rohrbodens (1) befestigten Einsatz (4), und mit einer gegen Erosion-Korrosion beständigen Metallscheibe (7) mit kalibrierter Öffnung (8), welche im Inneren des Einsatzes (4) befestigt ist, wobei dieser Einsatz stromaufwärts der Scheibe mit kalibrierter Öffnung ein rohrförmiges Element (5) sowie stromabwärts dieser Scheibe ein rohrförmiges Element (6) beträchtlicher Länge aufweist, dadurch gekennzeichnet, daß der Einsatz (4) in der End-Zone (9) eingewalzt ist, daß sein stromaufwärts befindliches rohrförmiges Element (5) aus einem Metall mit niedriger Elastizitätsgrenze aber hohem elastischen Dehnungsgrad besteht, und sein stromabwärts befindliches rohrförmiges Element (6) aus einem gegen Erosion-Korrosion beständigen Metall besteht und eine mindestens das Zehnfache seines Innendurchmessers betragenden Länge besitzt, das in einer Abschrägung (12) mit scharfer Außenkante und einem Winkel unter 15_{°} endet.

2. Vorrichtung nach Anspruch 1, dadurch gekennzeichnet, daß die stromauf- und stromabwärts befindlichen rohrförmigen Elemente (5 und 6) des Einsatzes (4) und der äußere Umfang der Scheibe (7) mit der kalibrierten Öffnung (8) durch mindestens eine Schweißnaht (11) miteinander verbunden sind.

3. Vorrichtung nach den Ansprüchen 1 oder 2, dadurch gekennzeichnet, daß das stromaufwärts befindliche rohrförmige Element (5) mit seinem stromaufwärtsseitigen End-Rand (13, Figur 2) am inneren Umfang des Wärmetauscherrohres (2) oder des Loches des Rohrbodens (1) stromaufwärts vor der Einwalzzone (9) verschweißt ist.

4. Vorrichtung nach den Ansprüchen 1 oder 2, dadurch gekennzeichnet, daß das stromaufwärts befindliche rohrförmige Element (5) mit seinem stromaufwärtsseitigen End-Rand (13A, Figur 4) mit der Schweißnaht zwischen Rohr (2) und Rohrboden (1) auf der stromaufwärts liegenden Seite des letzteren verschweißt ist.

5. Vorrichtung nach Anspruch 1, dadurch gekennzeichnet, daß die Scheibe (7) mit kalibrierter Öffnung durch Einpressen (16, 17, Figur 7) in die rohrförmigen Elemente (5 und 6) stromaufwärts und stromabwärts des Einsatzes (4) befestigt ist.

## Claims

1. A device for adjusting the throughput of a heat exchanger tube (2) traversed by steam, comprising an insert (4) secured in a zone (9) of the end of the heat exchanger tube or of the orifice in the tube plate (1) corresponding to this tube, and a disk (7) having a calibrated orifice (8) and being made of an erosion-corrosion resistant metal, secured inside the insert (4), said insert comprising a tubular member (5) upstream of the disk including the calibrated orifice, and a tubular member (6) downstream the disk, which member extends over a considerable length, characterized in that the insert (4) is secured in said zone (9) through rolling deformation, that its upstream tubular member (5) is made of a metal having a low limit of elasticity but a high elastic elongation ratio, and that its downstream tubular member (6) is made of a metal resistant to erosion-corrosion and having a length equal to at least 10 times its inside diameter and ending in a chamfrein having a sharp outer edge of an angle of at most 15_{°}.

2. A device according to claim 1, characterized in that the upstream respectively downstream tubular members (5 respectively 6) of the insert (4) and the outer periphery of the disk including the calibrated orifice (8) are joined by at least one weld bead (11).

3. A device according to claims 1 or 2, characterized in that the upstream tubular member (5) is welded (13, figure 2) by its upstream end rim to the inner periphery of the exchanger tube (2), or of the orifice of the tube provided in the tube plate (1), upstream of the rolled zone (9).

4. A device according to claims 1 or 2, characterized in that the upstream tubular member (5) is welded (13A, figure 4) by its upstream end rim to the weld realized between the tube (2) and the tube plate (1) on the upstream face of the latter.

5. A device according to claim 1, characterized in that the disk (7) including the calibrated orifice is secured by squeezing (16, 17, figure 7) inside the upstream (5) and downstream (6) tubular members of the insert (4).
